# EUROPÄISCHE PATENTSCHRIFT

(11) **EP 1 409 370 B1**
(45) Veröffentlichungstag und Bekanntmachung des Hinweises auf die Patenterteilung: **28.02.2007**
(21) Anmeldenummer: 02764743.7
(22) Anmeldetag: 20.07.2002
(51) Int. Cl.: B65D 85/10, B65D 5/66

(54) **KLAPPSCHACHTEL FÜR ZIGARETTEN**
FOLDING-BOX FOR CIGARETTES
PAQUET A COUVERCLE RABATTABLE POUR CIGARETTES

(30) Priorität: 25.07.2001 DE 10135409
(43) Veröffentlichungstag der Anmeldung: 21.04.2004
(73) Patentinhaber: Focke & Co. (GmbH & Co. KG), 27283 Verden (DE)
(72) Erfinder: FOCKE, Heinz, 27283 Verden (DE); ENGEL, Gisbert, 27306 Luttum (DE)
(74) Vertreter: Bolte, Erich
(86) Internationale Anmeldenummer: PCT/EP2002/008113
(87) Internationale Veröffentlichungsnummer: WO 2003/011715

(56) Entgegenhaltungen:
- EP-A1- 0 452 068
- EP-A1- 0 745 541
- WO-A1-01/44077
- DE-A1- 10 047 447
- GB-A- 2 152 905
- US-A- 2 922 562

## Beschreibung

Die Erfindung betrifft eine Klappschachtel für Zigaretten oder andere längliche Gegenstände, bestehend aus einem Zuschnitt aus dünnem Karton oder ähnlichem Verpackungsmaterial zur Bildung von Schachtelteil und mit diesem im Bereich einer Schachtel-Rückwand schwenkbar verbundenem Deckel, wobei der Schachtelteil aus Schachtel-Vorderwand, Schachtel-Rückwand, Bodenwand sowie zwei einander gegenüberliegenden Schachtel-Seitenwänden und der Deckel aus Deckel-Vorderwand, Deckel-Rückwand, Stirnwand und zwei in Schließstellung an die Schachtel-Seitenwände anschließenden Deckel-Seitenwänden besteht, wobei weiterhin die Seitenwände aus zwei unter einem stumpfen Winkel dachförmig zueinander gerichteten Wandschenkeln mit einer Mittelkante oder Mittelrundung gebildet sind und jeweils aus äußeren Seitenlappen bzw. Deckel-Seitenlappen und inneren Seitenlappen bzw. Deckel-Seitenlappen bestehen.

Eine Klappschachtel der vorstehenden Ausführung ist bekannt durch IT-U-00230022. Bei diesem Stand der Technik bestehen die Seitenwände und Deckel-Seitenwände durchgehend aus zwei Lagen, nämlich aus dachförmig gefalteten äußeren Seitenlappen bzw. Deckel-Seitenlappen und entsprechend ausgebildeten inneren Seitenlappen bzw. Deckel-Seitenlappen etwa gleicher Breite. Dadurch ist die Fertigung der Packung erschwert, da maschinell die Ausrichtung der Mittelkanten der inneren und äußeren Seitenlappen schwierig ist und häufig zu einem Versatz und damit zu Fehlpackungen führt.

Der Erfindung liegt die Aufgabe zugrunde, eine Klappschachtel für insbesondere Zigaretten vorzuschlagen, die aufgrund der Querschnittsgestaltung eine optimale Anpassung an den Packungsinhalt gewährleistet.

Zur Lösung dieser Aufgabe ist die erfindungsgemäße Klappschachtel durch folgende Merkmale gekennzeichnet:
a) die innenliegenden Seitenlappen weisen lediglich die halbe Breite der Seitenwände bzw. der äußeren Seitenlappen und Deckel-Seitenlappen auf,
b) die inneren Seitenlappen liegen an der Innenseite der betreffenden Seitenwand ausschließlich an dem zugeordneten Wandschenkel an,
c) die Seitenlappen sind mit dem Wandschenkel verbunden.

Aufgrund der Ausbildung und Anordnung der Seitenlappen im Bereich des Schachtelteils und Deckels ist eine exakte, industrielle Fertigung auf leistungsfähigen Verpackungsmaschinen möglich, nämlich durch die Anordnung der inneren Seitenlappen nur im Bereich eines der beiden Wandschenkel.

Weitere Merkmale und Einzelheiten der erfindungsgemäßen Klappschachtel sowie der Zuschnitte zum Herstellen derselben werden nachfolgend anhand der Zeichnungen näher erläutert. Es zeigt:
- Fig. 1: eine Klappschachtel bei geöffnetem Deckel in perspektivischer Darstellung,
- Fig. 2: die Packung gemäß Fig. 1 in geschlossener Stellung,
- Fig. 3: einen ausgebreiteten Zuschnitt für eine Packung gemäß Fig. 1 und Fig. 2,
- Fig. 4: einen Zuschnitt für einen Kragen der Packung gemäß Fig. 1, Fig. 2,
- Fig. 5: eine Klappschachtel mit einer gerundeten Packungskante in geöffneter Stellung,
- Fig. 6: die Packung gemäß Fig. 5 in Schließstellung,
- Fig. 7: einen ausgebreiteten Zuschnitt für eine Packung gemäß Fig. 5 und Fig. 6,
- Fig. 8: einen Zuschnitt für einen Kragen für die Packung gemäß Fig. 5 und Fig. 6,
- Fig. 9: eine Klappschachtel mit ausschließlich gerundeten Packungskanten in geöffneter Stellung bei perspektivischer Darstellung,
- Fig. 10: die Packung gemäß Fig. 9 in Schließstellung,
- Fig. 11: einen ausgebreiteten Zuschnitt für eine Packung gemäß Fig. 9, Fig. 10,
- Fig. 12: einen Zuschnitt für einen Kragen einer Klappschachtel gemäß Fig. 9 und Fig. 10,
- Fig. 13: eine offene Klappschachtel in der Ausführung gemäß Fig. 1 mit Packungsinhalt,
- Fig. 14: die Packung gemäß Fig. 13 in Draufsicht gemäß Pfeil XIV,
- Fig. 15 bis Fig. 17: Teilquerschnitte einer gefüllten Klappschachtel in einer Schnittebene XV-XV der Fig. 13 für drei Ausführungsbeispiele von Klappschachteln.

Eine Klappschachtel dient vorzugsweise zur Aufnahme von Zigaretten 10. Eine Zigarettengruppe 11 ist von einer Innenumhüllung 12 aus Papier, Stanniol oder dergleichen umgeben. Ein so gebildeter Zigarettenblock ist der Inhalt der Klappschachtel.

Eine Klappschachtel besteht im grundsätzlichen Aufbau aus einem (unteren) Schachtelteil 13 und einem Deckel 14. Der Deckel 14 ist über ein Gelenk 15 schwenkbar mit dem Schachtelteil 13 verbunden. Der Schachtelteil 13 besteht aus Schachtel-Vorderwand 16, Schachtel-Rückwand 17, schmalen Schachtel-Seitenwänden 18, 19 sowie aus einer unteren Bodenwand 20. Entsprechend besteht der Deckel aus Deckel-Vorderwand 21, Deckel-Rückwand 22, Deckel-Seitenwänden 23, 24 und einer Stirnwand 25. Das Gelenk 15 verbindet Deckel-Rückwand 22 mit Schachtel-Rückwand 17.

Zu einer Klappschachtel gehört weiterhin ein Kragen 26. Dieser besteht hier aus einem gesonderten Zuschnitt (zum Beispiel Fig. 4). Der Kragen 26 bildet eine Kragen-Vorderwand 27 und Kragen-Lappen 28. Der Kragen 26 ist innerhalb des Schachtelteils 13 fixiert (durch Klebung), derart, dass ein oberer Teilbereich aus dem Schachtelteil 13 herausragt und bei geschlossener Klappschachtel vom Deckel 14 umfasst ist.

Eine Besonderheit der vorliegenden Klappschachtel besteht darin, dass diese in der Querschnittsform durch entsprechende Gestaltung der Seitenwände 18, 19; 23, 24 an die Kontur des Packungsinhalts, nämlich an die Form der Zigarettengruppe 11, angepasst ist. Die Seitenwände des Schachtelteils 13 und des Deckels 14 sind zu diesem Zweck im Wesentlichen dachförmig ausgebildet, jedenfalls mit zwei unter einem (stumpfen) Winkel zueinander gerichteten Wandschenkeln 29, 30. In der konkreten Ausführung bestehen die Seitenwände aus zwei gleich großen unter einem stumpfen Winkel zueinander gerichteten, also keilförmig oder dachförmig ausgebildeten Wandschenkeln 29,30.

Das Ausführungsbeispiel gemäß Fig. 1 bis Fig. 4 ist in den Konturen scharfkantig ausgebildet. Die Seitenwände 18, 19; 23, 24 bilden in einer gedachten mittleren Querebene der Klappschachtel eine nach außen gerichtete Mittelkante 35. In deren Bereich laufen die beiden Wandschenkel 29, 30 zusammen. Vorzugsweise sind die beiden Wandschenkel unter einem (Innen-)Winkel von (etwa)-120° gerichtet. Weiterhin wird eine optimale Packungsgestalt dadurch geschaffen, dass auch die beiden (Innen-)Winkel zwischen den Wandschenkeln 29, 30 einerseits und Vorderwand bzw. Rückwand der Packung andererseits (etwa) 120° betragen.

Die Schachtel-Seitenwände 18, 19 sowie die Kragen-Seitenwände 23, 24 bestehen aus Seitenlappen 31, 32 bzw. entsprechenden Deckel-Seitenlappen 33, 34. Diese liegen bei fertiger Klappschachtel aneinander und sind durch Kleben oder thermisches Siegeln miteinander verbunden.

Bei der vorliegenden Klappschachtel erstreckt sich der äußere Seitenlappen 31 und ebenso der äußere Deckel-Seitenlappen 33 über die volle Breite der Packung bzw. der Seitenwände 18, 19; 23, 24. Dieser äußere Seitenlappen 31 bzw. Deckel-Seitenlappen 33 ist zu diesem Zweck mit einer (annähernd) mittig verlaufenden Faltlinie versehen zur Bildung der Mittelkante 35. Der innenliegende Seitenlappen 32 bzw. Deckel-Seitenlappen 34 hat eine deutlich geringere Breite als der äußere Seitenlappen 31 bzw. Deckel-Seitenlappen 33. Wie insbesondere aus Fig. 14 ersichtlich, erstrecken sich die inneren Seitenlappen lediglich im Bereich eines zugekehrten Wandschenkels 29 der äußeren Seitenlappen, nämlich etwa bis zur Mittelkante 35. In diesem Bereich sind die inneren und äußeren Seitenlappen miteinander verbunden.

Der Zuschnitt (Fig. 3) ist entsprechend der Kontur der Klappschachtel in besonderer Weise gestaltet. Wie üblich sind Schachtel-Vorderwand 16, Bodenwand 20, Schachtel-Rückwand 17, Deckel-Rückwand 22, Stirnwand 25 und Deckel-Vorderwand 21 als Einheit aufeinanderfolgend innerhalb des Zuschnitts positioniert. Die äußeren Seitenlappen 31 sind an der Schachtel-Vorderwand 16, die äußeren Deckel-Seitenlappen 33 entsprechend an der Deckel-Vorderwand 21 und die (schmalen) Seitenlappen 32 bzw. Deckel-Seitenlappen 34 an Schachtel-Rückwand 17 bzw. Deckel-Rückwand 22 seitlich angebracht. An der freien Seite der Deckel-Vorderwand 21 befindet sich ein Deckellnnenlappen 37, der bei der Klappschachtel gegen die Innenseite der Deckel-Vorder wand 21 gefaltet ist.

Bodenwand 20 und Stirnwand 25 sind an die Kontur der Klappschachtel angepasst, nämlich mit dachförmigen Seitenkanten 38 ausgebildet. Diese stoßen gegen obere bzw. untere Randbereiche der Deckel-Seitenwände 23, 24 einerseits und der Schachtel-Seitenwände 18, 19 andererseits, und zwar unter formschlüssiger Anlage.

Besonders ausgebildet sind Ecklappen, nämlich Boden-Ecklappen 39 und Deckel-Ecklappen 40. Diese sind als Verlängerung der inneren Seitenlappen 32 einerseits und der inneren Deckel-Seitenlappen 34 andererseits vorgesehen. Die Ecklappen 39, 40 sind trapezförmig ausgebildet unter Anpassung an die Außenkontur der Seitenlappen 32, 34 und an die Kontur von Bodenwand 20 und Stirnwand 25. Die Ecklappen 39, 40 sind jeweils durch einen schräggerichteten Stanzschnitt 41 von Bodenwand 20 bzw. Stirnwand 25 getrennt. Die Ecklappen 39, 40 erstrecken sich demnach nur über die halbe Breite der zugeordneten Bodenwand 20 bzw. Stirnwand 25. Bei der fertigen Klappschachtel (Fig. 1) liegen die Ecklappen 39, 40 in einer schräggerichteten Stellung an der Innenseite von Bodenwand 20 bzw. Stirnwand 25 an und sind mit diesen verbunden.

Der Kragen 26 ist an die Querschnittskontur der Klappschachtel angepasst. Zu diesem Zweck sind die Kragen-Lappen 28 mit einer Zwischenkante 42 versehen, die im Bereich der Mittelkante 35 der Seitenwände liegt. Die Zwischenkante 42 ist durch eine entsprechende Faltlinie im Bereich der Kragen-Lappen 28 (Fig. 4) vorgeformt.

Die geometrische Gestalt der Klappschachtel ermöglicht eine besondere Formation der Zigarettengruppe 11. Wie aus Fig. 14 bis Fig. 17 ersichtlich, sind die Zigaretten 10 in drei Reihen 43, 44, 45 angeordnet. Die Zigaretten 10 benachbarter Reihen 43, 44, 45 sind versetzt zueinander positioniert (sogenannte Sattellage). Die mittlere Reihe 44 hat eine größere Anzahl von Zigaretten 10, nämlich zum Beispiel acht Zigaretten 10, und die beiden äußeren Reihen 43, 45 weisen sieben Zigaretten 10 auf. Es ergibt sich dadurch ein Packungsinhalt, nämlich ein Zigarettenblock, der sich optimal an die Querschnittskontur der Packung anpasst. Auch die Innenumhüllung 12 folgt dieser Kontur von Packung und Packungsinhalt (Fig. 14).

Eine oben gebildete besondere Stimfaltung der Innenumhüllung 12 besteht im Bereich von Schachtel-Vorderwand 16 aus einem trapezförmigen äußeren Längslappen 46 und benachbart zur Schachtel-Rückwand 17 aus einem entsprechend trapezförmig ausgebildeten inneren Längslappen 47. Im Bereich der Schachtel-Seitenwände 18, 19 bildet die Innenumhüllung 12 eine übliche Überlappung 48. Die Innenumhüllung 12 ist hier unter Bildung von zwei einander teilweise überdeckenden Eck-Zwickeln 49, 50 gefaltet. Diese werden jeweils von den ebenfalls dachförmig zueinander ausgerichteten Seitenbereichen der Innenumhüllung 12 innen gegen die Endflächen der Zigaretten 10 umgefaltet (Fig. 14).

Bei dem Ausführungsbeispiel gemäß Fig. 5 bis Fig. 8 ist die Mittelkante im Bereich der Seitenwände 18, 19 bzw. 23, 24 unter Anpassung an die Kontur und Abmessung einer Zigarette 10 als Rundkante bzw. als Mittelrundung 51 ausgebildet. Die Packung bzw. die Seitenwände schmiegen sich in diesem Bereich an die Form der Zigarette 10 an, und zwar an die im Bereich der mittleren Reihe 44 jeweils außenliegende Zigarette. Aufrechte Packungskanten 52, 53 im Bereich des Übergangs der Seitenwände 18, 19 bzw. 23, 24 in Vorderwand und Rückwand sind bei diesem Ausführungsbeispiel winklig bzw. kantig ausgebildet mit einem (Innen-)Winkel von etwa 120°.

Der Zuschnitt gemäß Fig. 7 ist an diese Packungsform angepasst. Zur Bildung der Mittelrundungen 51 im Bereich von Schachtelteil 13 und Deckel 14 sind die Seitenlappen 31 und Deckel-Seitenlappen 33 mit Prägungen zur Bildung der Rundungen versehen, nämlich jeweils mit einer Gruppe von parallelen, eingeprägten Rillen 54. Entsprechend ist der Kragen 26 gemäß Fig. 8 ausgebildet, nämlich ebenfalls mit einer Gruppe von Rillen 54 an Stelle der Zwischenkante 42. Der Kragen 26 fügt sich demnach im Bereich der Kragen-Lappen 28 an die Mittelrundungen 51 von Schachtelteil 13 und Deckel 14 an.

Bodenwand 20 und Stirnwand 25 sind an die Querschnittskontur der Packung angepasst und weisen an Schmalseiten zungenartige Vorsprünge 55 auf mit einer gerundeten Spitze passend zu der Mittelrundung 51.

Die Klappschachtel gemäß Fig. 9 bis Fig. 12 ist auch im Bereich der Packungskanten an die Kontur des Packungsinhalts angepasst, und zwar durch Eck-Rundungen 56, 57 als Übergang zwischen den Seitenwänden 18, 19 bzw. 23, 24 einerseits und den Vorderwänden 16, 21 bzw. Rückwänden 17, 22 andererseits. Der Zuschnitt für diesen Packungstyp ist entsprechend ausgebildet (Fig. 11). Die äußeren Seitenlappen 31 des Schachtelteils 13 und entsprechend die äußeren Deckel-Seitenlappen sind mit zwei Rillgruppen 58, 59 versehen, je aus einer Mehrzahl von parallelen Rillen. Die Rillgruppen 58 dienen zur Bildung der Eck-Rundungen 56 an der Vorderseite der Packung und die Rillgruppe 59 zur Bildung der Mittelrundung 51.

Zur Bildung der rückseitigen Eck-Rundungen 57 sind Rillgruppen 60 im Bereich von Schachtel-Rückwand 17 bzw. Deckel-Rückwand 22 gebildet, und zwar jeweils etwa in Verlängerung der Rillgruppen 58. Bodenwand 20 und Stirnwand 25 sind entsprechend der Kontur der Packung so ausgebildet, dass die zungenartigen Vorsprünge 55 mittige Rundungen entsprechend den Mittelrundungen 51 aufweisen und darüber hinaus mit Randrundungen 61 in den Zuschnitt übergehen, passend zu den Eck-Rundungen 56, 57.

Die Ecklappen, nämlich Boden-Ecklappen 39 und Deckel-Ecklappen 40, sind abweichend von den vorstehend beschriebenen Ausführungsbeispielen durch einen schlitzförmigen Zwischenraum 62 von Bodenwand 20 und Stirnwand 25 abgegrenzt, so dass die Ecklappen 39, 40 kleine, trapezförmige Gebilde sind.

Hinsichtlich der Dimensionierung der inneren Seitenlappen 32 und Deckel-Seitenlappen 34 unterscheiden sich die drei Ausführungsbeispiele voneinander. Bei dem Ausführungsbeispiel gemäß Fig. 1 bis 4 bzw. Fig. 15 erstreckt sich der innere Seitenlappen 32 bzw. 34 bis in die Mittelkante 35, die hinsichtlich der exakten Positionierung der Seitenlappen 32, 34 eine justierende Wirkung ausübt. Bei den Ausführungsbeispielen gemäß Fig. 16 und Fig. 17 sind die Seitenlappen 32, 34 mit geringerer Breite ausgebildet, derart, dass sie außerhalb des Bereichs der Mittelrundungen 51 enden.

Analog gilt für die äußeren Seitenlappen 31, 33, dass sich diese bei den Ausführungsbeispielen gemäß Fig. 15 und Fig. 16 annähernd bis zu den benachbarten Packungskanten 52 erstrecken, während diese Lappen bei dem Beispiel gemäß Fig. 15 außerhalb des Bereichs der Eck-Rundung 57 enden.

### Bezugszeichenliste

- 10: Zigarette
- 11: Zigarettengruppe
- 12: Innenumhüllung
- 13: Schachtelteil
- 14: Deckel
- 15: Gelenk
- 16: Schachtel-Vorderwand
- 17: Schachtel-Rückwand
- 18: Schachtel-Seitenwand
- 19: Schachtel-Seitenwand
- 20: Bodenwand
- 21: Deckel-Vorderwand
- 22: Deckel-Rückwand
- 23: Deckel-Seitenwand
- 24: Deckel-Seitenwand
- 25: Stirnwand
- 26: Kragen
- 27: Kragen-Vorderwand
- 28: Kragen-Lappen
- 29: Wandschenkel
- 30: Wandschenkel
- 31: Seitenlappen
- 32: Seitenlappen
- 33: Deckel-Seitenlappen
- 34: Deckel-Seitenlappen
- 35: Mittelkante
- 37: Deckel-Innenlappen
- 38: Seitenkante
- 39: Boden-Ecklappen
- 40: Deckel-Ecklappen
- 41: Stanzschnitt
- 42: Zwischenkante
- 43: Reihe
- 44: Reihe
- 45: Reihe
- 46: Längslappen
- 47: Längslappen
- 48: Überlappung
- 49: Eck-Zwickel
- 50: Eck-Zwickel
- 51: Mittelrundung
- 52: Packungskante
- 53: Packungskante
- 54: Rille
- 55: Vorsprung
- 56: Eck-Rundung
- 57: Eck-Rundung
- 58: Rillgruppe
- 59: Rillgruppe
- 60: Rillgruppe
- 61: Randrundung
- 62: Zwischenraum

## Patentansprüche

1. Klappschachtel für Zigaretten (10) oder andere längliche Gegenstände; bestehend aus einem Zuschnitt aus dünnem Karton oder ähnlichem Verpackungsmaterial zur Bildung von Schachtelteil (13) und mit diesem im Bereich einer Schachtel-Rückwand (17) schwenkbar verbundenem Deckel (14), wobei der Schachtelteil (13) aus Schachtel-Vorderwand (16), Schachtel-Rückwand (17), Bodenwand (20) sowie zwei einander gegenüberliegenden Schachtel-Seitenwänden (18, 19) und der Deckel (14) aus Deckel-Vorderwand (21), Deckel-Rückwand (22), Stirnwand (25) und zwei in Schließstellung an die Schachtel-Seitenwände (18, 19) anschließenden Deckel-Seitenwänden (23, 24) besteht, wobei weiterhin die Seitenwände (18, 19; 23, 24) aus zwei unter einem stumpfen Winkel dachförmig zueinander gerichteten Wandschenkeln (29, 30) mit einer Mittelkante (35) oder Mittelrundung (51) gebildet sind und jeweils aus äußeren Seitenlappen (31) bzw. Deckel-Seitenlappen (33) und inneren Seitenlappen (32) bzw. Deckel-Seitenlappen (34) bestehen, **gekennzeichnet durch** folgende Merkmale:
a) die innenliegenden Seitenlappen (32, 34) weisen lediglich die halbe Breite der Seitenwände (18, 19; 23, 24) bzw. der äußeren Seitenlappen (31) und Deckel-Seitenlappen (33) auf,
b) die inneren Seitenlappen (32, 34) liegen an der Innenseite der betreffenden Seitenwand (18, 19; 23, 24) ausschließlich an dem zugeordneten Wandschenkel (29, 30) an,
c) die Seitenlappen (32, 34) sind mit dem Wandschenkel (29, 30) verbunden.

2. Klappschachtel nach Anspruch 1, **dadurch gekennzeichnet, dass** bei Seitenwänden (18, 19; 23, 24) mit Mittelrundung (51) die inneren Seitenlappen (32, 34) sich lediglich im Bereich eines zugeordneten Wandschenkels (29, 30) bis zum Randbereich der Mittelrundung (51) erstrecken.

3. Klappschachtel nach Anspruch 1, **dadurch gekennzeichnet, dass** trapezförmig ausgebildete Ecklappen, nämlich Boden-Ecklappen (39) und/oder Deckel-Ecklappen (40) lediglich im Bereich der inneren Seitenlappen (32, 34) an diesen angebracht sind und in Schrägstellung an der Innenseite von Bodenwand (20) bzw. Stirnwand (25) anliegen.

## Claims

1. A hinge-lid box for cigarettes (10) or other elongate articles, comprising a blank made of thin cardboard or similar packaging material forming a box part (13) and lid (14), which is connected in a pivotable manner to the box part (13) in the region of a box rear wall (17), the box part (13) comprising a box front wall (16), box rear wall (17), base wall (20) and two mutually opposite box side walls (18, 19), and the lid (14) comprising a lid front wall (21), lid rear wall (22), end wall (25) and two lid side walls (23, 24), which adjoin the box side walls (18, 19) in the closed position, furthermore it being the case that the side walls (18, 19; 23, 24) are formed by two wall sections (29, 30) directed toward one another at an obtuse angle in a roof-like shape with a central edge (35) or central rounding (51), with each wall section comprising outer side tabs (31) or lid side tabs (33) and inner side tabs (32) or lid side tabs (34), **characterized by** the following features:
a) the inner side tabs (32, 34) have merely half the width of the side walls (18, 19; 23, 24), or outer side tabs (31) and lid side tabs (33),
b) the inner side tabs (32, 34) abut the inner side of the related side wall (18, 19; 23, 24) exclusively at the assigned wall section (29, 30),
c) the side tabs (32, 34) are connected to the wall section (29, 30).

2. The hinge-lid box according to Claim 1, **characterized in that**, with respect to the side walls (18, 19; 23, 24) with central rounding (51), the inner side tabs (32, 34) extend merely in the region of an associated wall section (29, 30) as far as the border region of the central rounding (51).

3. The hinge-lid box according to Claim 1, **characterized in that** corner tabs of a trapezoidal configuration, namely base corner tabs (39) and/or lid corner tabs (40) are provided merely in the region of the inner side tabs (32, 34), on the latter, and abut obliquely on the inside of the base wall (20) or end wall (25).

## Revendications

1. Paquet à couvercle rabattable pour cigarettes (10) ou d'autres objets allongés ; constitué d'une pièce découpée en carton mince ou en matériau d'emballage similaire pour former une partie de paquet (13) et un couvercle (14) connecté de manière pivotante à celle-ci dans la région d'une paroi arrière du paquet (17), la partie de paquet (13) se composant d'une paroi avant de paquet (16), d'une paroi arrière de paquet (17), d'une paroi de fond (20) ainsi que de deux parois latérales de paquet opposées (18, 19) et le couvercle (14) se composant d'une paroi avant de couvercle (21), d'une paroi arrière de couvercle (22), d'une paroi frontale (25) et de deux parois latérales de couvercle (23, 24) se raccordant dans la position fermée aux parois latérales de paquet (18, 19), les parois latérales (18, 19 ; 23, 24) étant en outre formées de deux sections de paroi (29, 30) orientées suivant un angle obtus l'une par rapport à l'autre en forme de toit, avec une arête médiane (35) ou un arrondi médian (51), et se composant à chaque fois de volets latéraux extérieurs (31), ou de volets latéraux de couvercle (33) et de volets latéraux intérieurs (32) ou de volet latéraux de couvercle (34), **caractérisé par** les caractéristiques suivantes :
a) les volets latéraux intérieurs (32, 34) présentent seulement la moitié de la largeur des parois latérales (18, 19 ; 23, 24) ou des volets latéraux extérieurs (31) et des volets latéraux de couvercle (33),
b) les volets latéraux intérieurs (32, 34) s'appliquent au niveau du côté intérieur de la paroi latérale concernée (18, 19 ; 23, 24) exclusivement contre la section de paroi associée (29, 30),
c) les volets latéraux (32, 34) sont connectés à la section de paroi (29, 30).

2. Paquet à couvercle rabattable selon la revendication 1, **caractérisé en ce que** dans le cas des parois latérales (18, 19 ; 23, 24) avec un arrondi médian (51), les volets latéraux intérieurs (32, 34) s'étendent uniquement dans la région d'une section de paroi associée (29, 30) jusqu'à la région du bord de l'arrondi médian (51).

3. Paquet à couvercle rabattable selon la revendication 1, **caractérisé en ce que** des volets de coin réalisés en forme trapézoïdale, à savoir des volets de coin du fond (39) et/ou des volets de coin du couvercle (40) sont montés uniquement dans la région des volets latéraux intérieurs (32, 34) contre ces derniers, et s'appliquent en position oblique contre le côté intérieur de la paroi de fond (20) ou de la paroi frontale (25).
